# EUROPÄISCHE PATENTSCHRIFT

(11) **EP 1 172 152 B1**
(45) Veröffentlichungstag und Bekanntmachung des Hinweises auf die Patenterteilung: **20.08.2003**
(21) Anmeldenummer: 01114338.5
(22) Anmeldetag: 13.06.2001
(51) Int. Cl.: B05B 12/14, B05B 5/16

(54) **Farbversorgungssystem mit molchbaren Zuführleitungen für eine elektrostatische Beschichtungsanlage**
Paint supply system with piggable supply lines for an electrostatic coating device
Système d'alimentation en peinture avec conduits raclables pour un appareil de revêtement électrostatique

(30) Priorität: 13.07.2000 DE 10033987
(43) Veröffentlichungstag der Anmeldung: 16.01.2002
(73) Patentinhaber: Dürr Systems GmbH, 70435 Stuttgart (DE)
(72) Erfinder: Baumann, Michael, 74223 Flein (DE); Hezel, Thomas, 71679 Asperg (DE); Vetter, Kurt, 71686 Remseck (DE); Herre, Frank, 71739 Oberriexingen (DE)
(74) Vertreter: Heusler, Wolfgang, Dipl.-Ing.

(56) Entgegenhaltungen:
- EP-A- 0 904 848
- EP-A- 0 935 999
- US-A- 5 882 428
- US-A- 6 037 010

## Beschreibung

Die Erfindung betrifft ein Verfahren zur Versorgung eines Beschichtungsorgans und ein Versorgungssystem für die insbesondere elektrostatische Serienbeschichtung von Werkstücken wie beispielsweise Fahrzeugkarossen gemäß dem Oberbegriff der unabhängigen Patentansprüche. Ein derartiges Verfahren und eine entsprechende Vorrichtung ist aus der im folgenden näher gewürdigten DE 197 42 588 bekannt.

Bei einer aus der DE 198 30 029 A1 bekannten Beschichtungsanlage mit einem Versorgungssystem dieser Art zum Beschichten von Fahrzeugkarossen mit häufig wechselndem Farbmaterial werden die Farbmaterialien in der Reihenfolge der gewünschten Farben in eine Zuführleitung eingeführt und darin durch jeweils zwei Molchkörper voneinander getrennt, zwischen denen sich ein Isoliermedium zur Potentialtrennung befinden kann. Das Isoliermedium kann beispielsweise aus Reinigungsflüssigkeit bestehen.

Ferner ist es aus der oben genannten DE 197 42 588 A1 bekannt, das Beschichtungsmaterial für die serienweise Beschichtung von Werkstücken von einem Molch zu dem Applikationsorgan zu drücken, wobei der Molch seinerseits von einem unter Druck stehenden Spül- oder sonstigen Druckmedium beaufschlagt wird. Das Farbmaterial fließt hierbei durch die zum Dosieren erforderliche Pumpe.

Stand der Technik ist auch, eine Zuführleitung für elektrisch leitendes Beschichtungsmaterial zur Potentialtrennung mit einem hin- und herbewegbaren Molchkörper zu reinigen (DE 199 61 271).

Aufgabe der Erfindung ist, ein Verfahren und ein Versorgungssystem anzugeben, die einerseits eine genaue und je nach Bedarf während des Beschichtungsvorgangs variable Dosierung des von dem Beschichtungsorgan beispielsweise versprühten Materials ermöglicht und andererseits bei einem Farbwechsel geringeren Spülaufwand hinsichtlich Spülmedien und Zeit erfordert als bisher.

Diese Aufgabe wird durch die Merkmale der unabhängigen Patentansprüche 1 oder 10 gelöst.

Insbesondere hat die Erfindung den Vorteil, dass die zum Dosieren des Beschichtungsmaterials erforderliche Dosierpumpe bei einem Farbwechsel nicht gespült werden muss, da sie nicht von dem Beschichtungsmaterial durchflossen wird. Auch für die Farbzuführleitung zwischen den Molchstationen ist kein eigener Spülvorgang erforderlich, da sie von dem Isoliermedium und/oder den Molchkörpern gereinigt wird.

An dem in der Zeichnung dargestelltem Ausführungsbeispiel wird die Erfindung näher erläutert.

Es zeigen:
- Fig. 1: ein Farbversorgungssystem für einen elektrostatischen Rotationszerstäuber mit Potentialtrennung; und
- Fig. 2: eine zweckmäßige Ausführungsform eines für das System nach Fig. 1 verwendeten Molches.

Gemäß Fig. 1 ist der Farbkanal 10 des Zerstäubers Z über zwei parallele untereinander gleiche Farbversorgungskreise A bzw. B an je einen als Farbversorgungseinrichtung dienenden Farbwechsler FWA bzw. FWB an sich üblicher Art angeschlossen. Zwischen dem Farbkanal 10 und den Versorgungskreisen A, B ist je ein gesteuertes Ventil 12A bzw. 12B geschaltet.

Über ein weiteres gesteuertes Ventil 12C ist an den Farbkanal 10 des Zerstäubers Z ferner ein zum Spülen des Zerstäubers dienendes Spülmittelsystem C angeschlossen.

Jeder der beiden Farbversorgungskreise A bzw. B besteht hauptsächlich aus einer in unmittelbarer Nähe des Zerstäubers Z angeordneten ersten Molchstation MS1A bzw. MS1B, einer in der Nähe des betreffenden Farbwechslers FWA bzw. FWB befindlichen zweiten Molchstation MS2A bzw. MS2B, einer von der zweiten Molchstation zu der ersten Molchstation führenden Farbzuführleitung ZLA bzw. ZLB und einer von der ersten Molchstation zu der zweiten Molchstation zurückführenden Rückführleitung RLA bzw. RLB. Die Zu- und Rückführleitungen jedes der beiden Farbversorgungskreise A bzw. B bilden also einen geschlossenen Leitungskreis, durch dessen gesamten Verlauf ein Isoliermedium hindurchgefördert werden kann.

Jede der erwähnten vier Molchstationen ist als Doppelmolchstation zur Aufnahme von je zwei Molchen ausgebildet. Jeder Farbversorgungskreis A, B enthält zwei Molche, die mit M1A und M2A bzw. M1B und M2B bezeichnet sind und zwischen den beiden Molchstationen hin- und herbewegt werden können.

In jede der Rückführleitungen RLA und RLB ist je eine Dosierpumpe PA bzw. PB geschaltet, deren Drehrichtung umsteuerbar ist, so dass sie wahlweise in Gegenrichtung zur ersten Molchstation oder in Gegenrichtung zur zweiten Molchstation fördern kann. Zwischen der Dosierpumpe PA und den beiden Molchstationen MS1A bzw. MS2A des Farbversorgungskreises A enthält die Rückführleitung RLA je ein gesteuertes Ventil V4A bzw. V1A. In derselben Weise sind gesteuerte Ventile V4B bzw. V1B in die Rückführleitung RLB geschaltet.

Den beiden Farbversorgungskreisen A und B ist ein ihnen gemeinsamer Ausgleichsbehälter 16 für das als Schiebemedium dienende Isoliermedium zugeordnet, der mit den Rückführleitungen RLA und RLB über je eine Leitung 14A bzw. 14B verbunden ist, die über je ein gesteuertes Ventil V2A, V3A bzw. V2B, V3B in der dargestellten Parallelanordnung auf den beiden Seiten der Dosierpumpe PA bzw. PB an die betreffende Rückführleitung RLA bzw. RLB angeschlossen ist. Der Ausgleichsbehälter 16 hat einen zur Volumenänderung verschiebbaren Kolben, der auf seiner Rückseite mit Druckluft beaufschlagbar ist.

Das schon erwähnte Spülmittelsystem C enthält eine von einem Versorgungsbehälter 18, der ebenfalls einen zur Volumenänderung verschiebbaren, mit Druckluft beaufschlagbaren Kolben hat, zu dem Ventil 12C führende Leitung 20. Parallel zu der Leitung 20 ist an den Behälter 18 eine als Potentialtrennstrecke dienende molchbare Isolierleitung 22 angeschlossen, die an ihrem dem Behälter 16 zugewandten Ende eine erste Molchstation 24 und an ihrem einer Quelle 26 für Spülmittel (z.B. Verdünner) zugewandten Ende eine zweite Molchstation 25 enthält.

Zur Erläuterung der Betriebsweise sei zunächst angenommen, dass das Werkstück z.B. eine Kraftfahrzeugkarosse, mit aus dem Farbversorgungskreis A durch das Ventil 12A zugeführtem Lackmaterial beschichtet wird. Bei diesem Zustand des Systems befindet sich der erste Molch M1A in Ruheposition in der ersten Molchstation MS1A. Das zum Lackieren und für eine zweckmäßige Reservemenge (noch) benötigte Lackvolumen befindet sich im Leitungsabschnitt 28 zwischen der ersten Molchstation MS1A und dem zweiten Molch M2A, der sich entsprechend dem bei der Beschichtung abnehmenden Lackvolumen auf die erste Molchstation zu bewegt. Der restliche Teil der Zuführleitung ZLA zwischen der Rückseite des Molches M2A und der zweiten Molchstation MS2A und die gesamte mit der Zuführleitung verbundene Rückführleitung RLA sind hierbei mit dem Isoliermedium gefüllt, das von der Dosierpumpe PA mit der dem jeweiligen momentanen Lackbedarf entsprechenden, gewöhnlich veränderlichen Förderrate in Richtung zu der zweiten Molchstation MS2A und von dort in die Zuführleitung ZLA gepumpt wird und als Schiebemedium über den Molch M2A das im Leitungsabschnitt 28 befindliche Lackmaterial in den Zerstäuber Z drückt. Hierbei sind die Ventile V1A und V3A geöffnet, während die Ventile V2A und V4A geschlossen sind. Die Dosierpumpe PA wird also während der Beschichtung aus dem Ausgleichsbehälter 16 gespeist, d.h. die applizierte Lackmenge wird durch Schiebemedium aus dem Ausgleichsbehälter 16 ersetzt.

Der Zerstäuber Z und das Lackmaterial im Leitungsabschnitt 28 stehen während des Beschichtungsbetriebes unter Hochspannung, während die Farbwechsler FWA und FWB ständig geerdet sind. Die vor allem bei niederohmigem Lackmaterial erforderliche Potentialtrennung erfolgt über die Versorgungskreise A und B. Die hierfür erforderliche Schlauchlänge der Leitungen zwischen den beiden Molchstationen entspricht dem maximal benötigten Lackvolumen (einschließlich Reservemenge) plus der doppelten erforderlichen Isolierstrecke, die durch die jeweils mit Isoliermedium gefüllten Leitungsabschnitte zunächst zwischen der an der zweiten Molchstation eingeführten Lacksäule und der ersten Molchstation, dann zwischen der Lacksäule und beiden Molchstationen und schließlich zwischen der zweiten Molchstation und der Lacksäule gebildet sind, wobei der letztgenannte Isolierabschnitt während der Beschichtung immer größer wird.

Als das den Ladefluß am Zerstäuber dosierende Isolier- und Schiebemedium kann ein an sich beliebiges fließfähiges, vorzugsweise flüssiges Medium verwendet werden, das elektrisch nichtleitend, lackverträglich, möglichst inkompressibel und für die Förderung durch eine Dosierpumpe geeignet ist.

Während der Zerstäuber Z aus dem Kreis A versorgt wird, ist der parallele Versorgungskreis B bereit zum Andrücken des Lackmaterials für einen nachfolgenden Beschichtungsvorgang, der sich sofort und ohne Zeitverlust anschließen kann, wenn nicht wegen eines Farbwechsels ein zwischenzeitliches Spülen des Zerstäubers erforderlich ist.

Beim Ausgangszustand des Systems zum Vorladen des Kreises B befinden sich die beiden Molche dieses Kreises in der zweiten Molchstation MS2B. Der gesamte Farbversorgungskreis B ist mit dem als Schiebemedium dienenden Isoliermedium befüllt. Durch Öffnen eines der Farbsteuerventile F1, F2, Fx des Farbwechslers FWB strömt der gewünschte Farblack durch ein ebenfalls geöffnetes Ventil 30 der Molchstation MS2B zwischen die beiden Molche M2B und M1B, während durch Start der Dosierpumpe PB und Öffnen der Ventile V2B und V4B bei geschlossenem Ventil V1B Isoliermedium in entsprechender Volumenmenge vor dem Molch M1B entnommen und in den Ausgleichsbehälter 16 gepumpt wird. Die entnommene Isoliermediummenge wird also durch den nachströmenden Farblack ersetzt, während sich der Molch M1B in Richtung zur ersten Molchstation MS1B bewegt. Die einströmende Farblackmenge wird durch die Dosierpumpe PB entsprechend ihrer Fördermenge gemessen, und wenn die gewünschte Volumenmenge eingefüllt ist, werden das Farbsteuerventil des Farbwechslers FWB, das Ventil 30 und das Ventil V2B geschlossen, während das Ventil V1B geöffnet wird und das Ventil V4B geöffnet bleibt. Dadurch setzt sich auch der Molch M2B in Richtung zur ersten Molchstation MS1B in Bewegung. Die zwischen den beiden Molchen eingespannte benötigte Lackmenge wird aufgrund der Fördermenge des Isoliermediums zum Zerstäuber Z transportiert. Der Andrückvorgang ist beendet, wenn der erste Molche M1B die Molchstation MS1B erreicht hat. Die hinter diesem Molch bereitstehende Lacksäule ist über den Zerstäuber Z auf Hochspannungspotential gelegt. Die zur Potentialtrennung notwendige Isolierstrecke besteht zu diesem Zeitpunkt zwischen dem Molch M2B und der zweiten Molchstation MS2B.

Wenn zwischen zwei Beschichtungsvorgängen ein Farbwechsel erfolgt, hier also das in dem vorgeladenen Versorgungskreis B bereitgestellte Beschichtungsmaterial eine andere Farbe hat als das zuvor dem Kreis A entnommene Beschichtungsmaterial, wird beispielsweise in der Beschichtungspause zwischen dem Entfernen eines bereits lackierten Werkstücks und dem Zuführen des nächsten Werkstücks (Karossenlücke) die Hochspannung abgeschaltet und der Farbkanal 10 des Zerstäubers gespült, bei typischen Rotationszerstäubern über dessen Hauptnadel. Das Spülmittel wird über die Leitung 20 des Spülmittelsystems C durch Verschieben des Kolbens des Versorgungsbehälters 16 dem Zerstäuber Z zugeführt. Der Molch des Spülmittelsystems C befindet sich während des Beschichtungsbetriebes in der ersten Molchstation 24 und wird beim Spülvorgang durch den Kolben des Versorgungsbehälters 16 in die zweite Molchstation 25 gedrückt. Anschließend kann der Behälter 16 nachgefüllt und dann der Molch mit Druckluft in seine erste Molchstation 24 zurückgeschoben werden, so dass dann wieder die erforderliche Isolierstrecke zwischen den Molchstationen 24 und 25 besteht.

Ein wesentlicher Vorteil der Erfindung besteht darin, dass beim Farbwechsel nur die Bereiche des Farbwechslers FWA oder FWB, die Molchstationen MS1A, MS2A oder MS1B, MS2B und der Zerstäuber Z gespült werden müssen.

Schon während des Spülens des Zerstäubers Z oder, wenn kein Spülvorgang erforderlich ist, während des Beschichtungsbetriebes mit Lackmaterialentnahme aus dem Kreis B beginnt im Kreis A die Rückführung der beiden Molche M1A und M2A mit der ggf. zwischen ihnen verbliebenen Lackreservemenge zu der zweiten Molchstation MS2A. Zu diesem Zweck wird die Drehrichtung der Dosierpumpe PA umgekehrt. Die Pumpe fördert nun bei geöffneten Ventilen V1A und 4A und geschlossenen Ventilen V2A und V3A in Richtung zur Molchstation MS1A und von dort in Richtung zur zweiten Molchstation MS2A, bis sich schließlich im Kreis A wieder der Ausgangszustand zum Vorladen des Kreises A in der oben für den Kreis B beschriebenen Weise ergibt.

Nach dem Spülvorgang kann aus dem zuvor vorgeladenen Kreis B das Lackmaterial über die Hauptnadel des Zerstäubers angedrückt und in der schon für den Kreis A beschriebenen Weise versprüht werden. Während sich also der Molch M1B in der Molchstation MS1B befindet, wird der Molch M2B durch das Isoliermedium in Richtung zum Zerstäuber Z gefördert. Die Dosierung des von dem Molch beaufschlagten Lackmaterials erfolgt wieder über die Dosierung des Isoliermediums durch die Dosierpumpe PB, wobei die Ventile V1B und V3B geöffnet und die Ventile V2B und V4B geschlossen sind und die applizierte Lackmenge wieder durch das Schiebemedium aus dem Ausgleichsbehälter 16 ersetzt wird.

Die erwähnte Rückförderung der beiden Molche des Kreises A in dessen zweite Molchstation MS2A wird während des Beschichtungsbetriebes des Kreises B vollendet. Die zurückgeförderte Lackreservemenge kann in der zweiten Molchstation MS2A über ein Ventil 32 (in MS2B dargestellt) und eine Rückführleitung entsorgt oder in an sich bekannte Weise in die übliche Ringleitung des Systems zurückgemolcht werden. Anschließend wird der Farbwechsler FWA gespült, wenn eine neue Farbe angewählt wurde. Wird die gleiche Farbe wieder benötigt, kann der Prozessablauf sofort erneut mit dem Vorladen des Kreises A beginnen.

Ist das Spülen des Farbwechslers notwendig, kann dies auch bereits erfolgen, sobald sich die benötigte Farbmenge in der zugehörigen Zuführleitung befindet.

Zur Absicherung der für die Potentialtrennung erforderlichen Isolierstrecken sind für jeden der beiden Farbversorgungskreise A und B je zwei Initiatoren IN1A und IN2A bzw. IN1B und IN2B vorgesehen, die wie dargestellt in einer der jeweiligen Mindestisolierstrecke entsprechenden Entfernung von den beiden Molchstationen angeordnet sind und beispielsweise auf das Erscheinen der Molche an den betreffenden Stellen ansprechend Überwachungssignale erzeugen. Wenn man weitere ähnliche Initiatoren variabel positionierbar vor dem Eingang der ersten Molchstation MS1A bzw. MS1B anordnet, ist damit eine Selbstoptimierung der Lackreservemenge möglich, d.h. diese Menge kann auf das sich in der Beschichtungspraxis ergebende unbedingt erforderliche Minimum reduziert werden.

Wie schon erwähnt wurde, soll das Isoliermedium ein elektrisch nichtleitendes, imkompressibles und lackverträgliches Schiebemedium sein. In Fällen, in denen sich die Leitfähigkeit des verwendeten Isoliermediums im Laufe der Zeit ändern kann, insbesondere durch Vermischung mit dem Lackmaterial, kann eine kontinuierliche oder periodische Überwachung des Isoliermediums hinsichtlich seiner Leitfähigkeit zweckmäßig sein. Dies kann durch unmittelbare Leitfähigkeitsmessung geschehen oder auch mittelbar bspw. durch Messung der Trübung des Isoliermediums. Wenn ein kritischer Wert erreicht wird, kann das Isoliermedium dem System entnommen werden und gegen frisches Material ausgetauscht werden. Dieser Wechsel kann sinnvoll mit einem Spülvorgang verbunden werden.

In dem hier beschriebenen System können an sich bekannte Molchkörper verwendet werden, wenn diese die Innenwände der jeweiligen Schlauch- oder Rohrleitung rückstandsfrei abstreifen. Zur Erzielung eines zusätzlichen Reinigungseffektes kann es aber zweckmäßig sein, in den Kreisen A und B und/oder im Spülsystem C Molche in einer Tandemanordnung zu verwenden, bei welcher der Molch zwischen vorderen und hinteren Dichtkanten einen zu den Leitungsinnenwänden offenen Zwischenraum zur Aufnahme eines gleichzeitig mit der Ladeförderung die Leitung reinigenden Spülmittels enthält. Das zur Schlauchreinigung in den Kreisen A und B zwischen den Dichtkanten z. B. der Molche M2A und M2B transportierte Spülmittel kann beispielsweise in der zweiten Molchstation MS2A bzw. MS2B eingefüllt und später in einer der beiden Molchstationen des betreffenden Kreises wieder ausgespült werden.

Eine zweckmäßige Ausführungsform eines solchen Molches (z.B. des Molches M2B in Fig. 1) in Tandemausführung ist in Fig. 2 dargestellt. Demnach besteht der Tandemmolch im wesentlichen aus zwei vorzugsweise gleichen, allgemein zylindrischen Molchteilen 2 bzw. 2', die durch ein relativ dünnes biegsames Verbindungsglied 4 in einem durch das Verbindungsglid definierten Abstand A miteinander verbunden sind. Im Prinzip kann es sich um zwei Molch an sich bekannter Art handeln, die zur Bildung eines Zwischenraums mit definiertem Füllvolumen mechanisch miteinander verbunden sind. Das beispielsweise aus Edelstahldraht oder einem Stab aus elastomerem Werkstoff bestehende Verbindungsglied 4 ist an den einander zugewandten Stirnseiten der Molchteile 2, 2' befestigt oder mit ihnen einstückig gefertigt. Jedes Molchteil 2 bzw. 2' hat ein zylindrisches Mittelteil 6 und an dessen Enden je ein Umfangsrandteil 7 bzw. 8, das eine über den gesamten Umfang an der Innenwand der Leitung L anliegende Dichtkante oder Dichtoder Abstreiflippe hat, wie es bei Molchen an sich bekannt ist. Im Inneren des Mittelteils 6 jedes der beiden Molchteile 2, 2' kann sich ein Dauermagnet M bzw. M' befinden, auf den die oben erwähnten Initiatoren zur Molcherkennung und zur Erzeugung von Signalen, z.B. bei der Vorbeibewegung des Molches, ansprechen können. Der von den beiden Molchteilen 2, 2' gebildete Zwischenraum 9 hat das zwischen den einander zugewandten Stirnseiten der axial inneren Umfangsrandteile 8 bzw. 8', dem Umfang des Verbindungsgliedes 4 und der Innenwand der Leitung L definierte Füllvolumen für das von dem Molch durch die Leitung L zu schiebende Spül- oder Reinigungsmedium. Bei einem dem Innendurchmesser der Leitung L entsprechenden Außendurchmesser D der an der Leitung anliegenden Dichtkante oder Lippe der Teile 7, 8 und einem Außendurchmesser d des Verbindungsgliedes 4 soll d wesentlich kleiner sein als D, insbesondere weniger als halb so groß, während der Abstand A vorzugsweise nicht größer ist als das 10-fache des Durchmessers D.

Vorteile ergeben sich auch dann, wenn man statt der an sich zweckmäßigen Molche des beschriebenen Systems sonstige Medientrenner verwendet und das Beschichtungsmaterial den Zuführleitungen über andersartige Ventilstationen zuführt bzw. entnimmt. Ferner kann die durch die Erfindung erreichbare Reduzierung des bei einem Farbwechsel erforderlichen Spülaufwandes auch bei Beschichtungsanlagen vorteilhaft sein, bei denen keine Potentialtrennung zwischen dem Zerstäuber und einem Farbwechsler oder dgl. notwendig ist.

Soweit es zur Potentialtrennung erforderlich ist, bestehen die beschriebenen Leitungskreise (zumindest deren durch molchbare Schläuche gebildete Leitungen) aus elektrisch nichtleitendem Werkstoff.

## Patentansprüche

1. Verfahren zur Versorgung eines Beschichtungsorgans (Z) für die Serienbeschichtung von Werkstücken wie beispielsweise Fahrzeugkarossen mit Beschichtungsmaterial, das von einer Versorgungseinrichtung (FWA, FWB) kommend dem Beschichtungsorgan (Z) durch eine Zuführleitung (ZLA, ZLB) zugeführt wird, die zwischen einer in der Nähe des Beschichtungsorgans (Z) befindlichen ersten Molchstation (MS1A, MS1B) und einer in der Nähe der Versorgungseinrichtung (FWA, FWB) befindlichen zweiten Molchstation (MS2A, MS2B) verläuft,
wobei das Beschichtungsmaterial in der für einen Beschichtungsvorgang vorbestimmten Volumenmenge zwischen Molchen (M1A, M2A; M1B, M2B) zusammen mit einem gesonderten Medium durch die Zuführleitung (ZLA, ZLB) gefördert wird,
insbesondere für die elektrostatische Beschichtung mit niederohmigem Beschichtungsmaterial, das von einer geerdeten Versorgungseinrichtung (FWA, FWB) dem bei der Beschichtung auf Hochspannung gelegten Beschichtungsorgan (Z) zugeführt und hierbei mit einem isolierenden Medium durch die Zuführleitung (ZLA, ZLB) gefördert wird,
**dadurch gekennzeichnet, dass** das Beschichtungsmaterial von einer Dosierpumpe (PA, PB), durch die nur das als Schiebemedium dienende gesonderte Medium fließt, zu dem Beschichtungsorgan (Z) gefördert wird.

2. Verfahren nach Anspruch 1, **dadurch gekennzeichnet, dass** das Schiebemedium von der Dosierpumpe (PA, PB) durch die Zuführleitung (ZLA, ZLB) in Richtung zu der ersten Molchstation (MS1A, MS1B) gefördert wird und von dort durch eine zu der zweiten Molchstation (MS2A, MS2B) führende Rückführleitung (RLA, RLB) zurückgefördert wird.

3. Verfahren nach Anspruch 1 oder 2, **dadurch gekennzeichnet, dass** beim Einführen des Beschichtungsmaterials zwischen die beiden Molche (M1A, M2A; M1B, M2B) eine entsprechende Volumenmenge des Schiebemediums in einen Ausgleichsbehälter (16) gefördert wird.

4. Verfahren nach einem der vorangehenden Ansprüche, **dadurch gekennzeichnet, dass** die Zu- und Rückführleitungen des Versorgungskreises (A, B) mit Isoliermedium gefüllt werden,
dass das Beschichtungsmaterial an der zweiten Molchstation (MS2A, MS2B) zwischen die beiden Molche (M1A, M1B; M2A, M2B) eingeführt wird,
dass das Beschichtungsmaterial zwischen den Molchen eingeschlossen durch die Zuführleitung (ZLA, ZLB) gefördert wird, bis der in Förderrichtung vordere Molch (M1A, M1B) die erste Molchstation (MS1A, MS1B) erreicht, wobei zu diesem Zeitpunkt die Länge der mit Isoliermaterial gefüllten Leitungsstrecke zwischen dem hinteren Molch (M2A, M2B) und der zweiten Molchstation (MS2A, MS2B) zur Potentialtrennung zwischen dem Beschichtungsorgan (Z) und der Versorgungseinrichtung (FWA, FWB) ausreicht,
und dass das Beschichtungsmaterial dann von der Dosierpumpe (PA, PB) über das Isoliermedium und den hinteren Molch (M2A, M2B) zu dem Beschichtungsorgan (Z) gefördert wird, während der vordere Molch (M1A, M1B) in der ersten Molchstation (MS1A, MS1B) verbleibt.

5. Verfahren nach einem der vorangehenden Ansprüche, **dadurch gekennzeichnet, dass** die beiden Molche (M1A, M2A; M1B, M2B) von der das Schiebemedium mit gegenüber dem Beschichtungsbetrieb umgekehrter Drehrichtung fördernden Dosierpumpe (PA, PB) durch die Zuführleitung (ZLA, ZLB) in die zweite Molchstation (MS2A, MS2B) zurückgebracht werden.

6. Verfahren nach einem der vorangehenden Ansprüche, **dadurch gekennzeichnet, dass** während der Beschichtung eines Werkstücks mit Beschichtungsmaterial aus der Zuführleitung (ZLA) eines ersten Versorgungskreises (A) ein zweiter Versorgungskreis (B) mit ähnlichen Zu- und Rückführleitungen (ZLB, RLB) und Molchstationen (MS1B, MS2B) und einer Dosierpumpe (BB) für einen nachfolgenden Beschichtungsvorgang vorbereitet wird, wobei das Beschichtungsmedium des zweiten Versorgungskreises (B) durch dessen Zuführleitung (ZLB) gefördert wird, bis der vordere Molch (M1B) seine erste Molchstation (MS1B) erreicht hat.

7. Verfahren nach einem der vorangehenden Ansprüche, **dadurch gekennzeichnet, dass** die Dosierpumpe (PA, PB) das Schiebemedium mit sich während der Beschichtung entsprechend der momentan jeweils benötigten Beschichtungsmaterialmenge änderndem Durchsatz fördert.

8. Verfahren nach einem der vorangehenden Ansprüche, **dadurch gekennzeichnet, dass** ein Molch (M1A, M2A, M1B, M2B) verwendet wird, der zwischen vorderen und hinteren Dichtkanten (8, 8') einen zu den Leitungsinnenwänden offenen Zwischenraum (9) zur Aufnahme eines die Leitung reinigenden Spülmittels enthält, und dass das Spülmittel in einer der Molchstationen (MS2A, MS2B, 24, 25) in den Zwischenraum (9) eingefüllt und nach Gebrauch in einer der Molchstationen wieder herausgespült wird.

9. Verfahren nach einem der vorangehenden Ansprüche, **dadurch gekennzeichnet, dass** die elektrische Leitfähigkeit des isolierenden Schiebemediums kontinuierlich oder periodisch gemessen oder ermittelt wird und das Schiebemedium bei Überschreiten eines vorbestimmten Leitfähigkeitswertes gegen frisches Material ausgetauscht wird.

10. Versorgungssystem für die insbesondere elektrostatische Serienbeschichtung von Werkstücken wie beispielsweise Fahrzeugkarossen mit insbesondere niederohmigem Beschichtungsmaterial, das von einer Versorgungseinrichtung (FWA, FWB) kommend einem Beschichtungsorgan (Z) durch eine Zuführleitung (ZLA, ZLB) zugeführt wird, die zwischen einer in der Nähe des Beschichtungsorgans (Z) befindlichen ersten Molchstation (MS1A, MS1B) und einer in der Nähe der Versorgungseinrichtung (FWA, FWB) befindlichen zweiten Molchstation (MS2A, MS2B) verläuft,
**dadurch gekennzeichnet, dass** das an der ersten Molchstation (MS1A, MS1B) befindliche Ende der Zuführleitung (ZLA, ZLB) mit dem an der zweiten Molchstation (MS2A, MS2B) befindlichen Ende der Zuführleitung durch eine Rückführleitung (RLA, RLB) verbunden ist, die eine Dosierpumpe (PA, PB) enthält, durch die nur ein als Schiebemedium für das Beschichtungsmaterial dienendes gesondertes Medium fließt.

11. Versorgungssystem nach Anspruch 10, **dadurch gekennzeichnet, dass** aus der Rückführleitung (RLA, RLB) eine zu einem Ausgleichsbehälter (16) für das Schiebemedium führende Leitung (14A, 14B) abzweigt.

12. Versorgungssystem nach Anspruch 11, **dadurch gekennzeichnet, dass** die zu dem Ausgleichsbehälter (16) führende Leitung (14A, 14B) über je ein steuerbares Ventil (V2A, V3A, V2B, V3B) auf beiden Seiten der Dosierpumpe (PA, PB) an die Rückführleitung (RLA, RLB) angeschlossen ist, und dass die Rückführleitung steuerbare Ventile (V1A, V4A, V1B, V4B) zwischen der Dosierpumpe und den beiden Molchstationen (MS1A, MS2A, MS1B, MS2B) enthält.

13. Versorgungssystem nach einem der Ansprüche 10 bis 12, **dadurch gekennzeichnet, dass** zwei gleiche Versorgungskreise (A, B) mit jeweils den beiden Molchstationen (MS1A, MS2A; MS1B, MS2B) den Zu- und Rückführleitungen (ZLA, RLA; ZLB, RLB) und der Dosierpumpe (PA, PB) parallel an das Beschichtungsorgan (Z) angeschlossen sind.

14. Versorgungssystem nach Anspruch 13, **dadurch gekennzeichnet, dass** ein gemeinsamer Ausgleichsbehälter (16) für das Isoliermedium mit beiden Versorgungskreisen (A, B) verbunden ist.

15. Versorgungssystem nach einem der Ansprüche 10 bis 14, **dadurch gekennzeichnet, dass** an das Beschichtungsorgan (Z) zum Spülen bei einem Farbwechsel ein gesondertes Spülmittelsystem (C) angeschlossen ist, das eine zwischen zwei Molchstationen (24, 25) molchbare Spülmittelzuführleitung (22) als Isolierstrecke zur Potentialtrennung während des Beschichtungsvorgangs enthält.

## Claims

1. Method of supplying a coating element (Z) for the serial coating of workpieces, such as vehicle bodies, with coating material, which is supplied from a supply device (FWA, FWB) to the coating element (Z) through a supply line (ZLA, ZLB), which extends between a first pig station (MS1A, MS1B), situated in the vicinity of the coating element (Z), and a second pig station (MS2A, MS2B), situated in the vicinity of the supply device (FWA, FWB), wherein the coating material is conveyed in the amount predetermined for a coating process between pigs (M1A, M2A; M1B, M2B) together with a separate medium through the supply line (ZLA, ZLB), particularly for electrostatic coating with low-resistance coating material, which is supplied from an earthed supply device (FWA, FWB) to the coating element (Z), to which high voltage is applied during the coating, and is conveyed with an insulating medium through the supply line (ZLA, ZLB), **characterised in that** the coating material is conveyed to the coating element (Z) by a metering pump (PA, PB), through which only the separate medium, which acts as a thrust medium, flows.

2. Method as claimed in Claim 1, **characterised in that** the thrust medium is conveyed by the metering pump (PA, PB) through the supply line (ZLA, ZLB) in the direction towards the first pig station (MS1A, MS1B) and from there is conveyed back through a return line (RLA, RLB) leading to the second pig station (MS2A, MS2B).

3. Method as claimed in Claim 1 or 2, **characterised in that** when introducing the coating material between the two pigs (M1A, M2A; M1B, M2B) a corresponding volume of the thrust medium is conveyed into a fluid reservoir.

4. Method as claimed in one of the preceding claims, **characterised in that** the supply and return lines of the supply circuit (A, B) are filled with an insulating medium, that the coating material is introduced at the second pig station (MS2A, MS2B) between the two pigs (M1A, M1B; M2A, M2B), that the coating material is conveyed through the supply line (ZLA, ZLB), trapped between the pigs until the front pig (M1A, Ml B) in the conveying direction reaches the first pig station (MS1A, MS1B), whereby at this time the length of the conductive path filled with insulating material between the rear pig (M2A, M2B) and the second pig station (MS2A, MS2B) is sufficient for electrical isolation between the coating element (Z) and the supply device (FWA, FWB), and that the coating material is then conveyed by the metering pump (PA, PB) by means of the insulating medium and the rear pig (M2A, M2B) to the coating element (Z) while the front pig (M1A, M1B) remains in the first pig station (MS1A, MS1B).

5. Method as claimed in one of the preceding claims, **characterised in that** the two pigs (M1A, M2A; M1B, M2B) are returned through the supply line (ZLA, ZLB) into the second pig station (MS2A, MS2B) by the metering pump (PA, PB), which conveys the thrust medium with the direction of rotation reversed with respect to coating operation.

6. Method as claimed in one of the preceding claims, **characterised in that**, during the coating of a workpiece with coating material from the supply line (ZLA) of a first supply circuit (A), a second supply circuit (B) with similar supply and return lines (ZLB, RLB) and pig stations (MS1B, MS2B) and a metering pump (BB) is prepared for a subsequent coating process, whereby the coating medium of the second supply circuit (B) is conveyed through its supply line (ZLB) until the front pig (M1B) has reached its first pig station (MS1B).

7. Method as claimed in one of the preceding claims, **characterised in that** the metering pump (PA, PB) conveys the thrust medium with a flow rate which alters during the coating to correspond to the instantaneously required amount of coating material..

8. Method as claimed in one of the preceding claims, **characterised in that** a pig (M1A, M2A, M1B, M2B) is used, which includes, between front and rear sealing edges (8, 8'), a space, open to the inner walls of the conduit, for receiving a cleansing agent cleaning the conduit, and that the cleansing agent is introduced into the space (9) in one of the pig stations (MS2A, MS2B, 24, 25) and, after use, is flushed out again in one of the pig stations.

9. Method as claimed in one of the preceding claims, **characterised in that** the electrical conductivity of the insulating thrust medium is continuously or periodically measured or determined and the thrust medium is replaced with fresh material when a predetermined conductivity value is exceeded.

10. Supply system for the, in particular, electrostatic serial coating of work pieces, such as vehicle bodies, with, in particular, low resistance coating material, which is supplied from a supply device (FWA, FWB) to a coating element (Z) through a supply line (ZLA, ZLB), which extends between a first pig station (MS1A, MS1B), situated in the vicinity of the coating element (Z), and a second pig station (MS2A, MS2B), situated in the vicinity of the supply device (FWA, FWB), **characterised in that** the end of the supply line (ZLA, ZLB) situated at the first pig station (MS1A, MS1B) is connected to the end of the supply line situated at the second pig station (MS2A, MS2B) by a return line (RLA, RLB), which includes a metering pump (PA, PB), through which only one separate medium, acting as a thrust medium for the coating material, flows.

11. Supply system as claimed in Claim 10, **characterised in that** a conduit (14A, 14B), which leads to a fluid reservoir (16) for the thrust medium, branches off from the supply line (RLA, RLB).

12. Supply system as claimed in Claim 11, **characterised in that** the conduit (14A, 14B), which leads to the fluid reservoir (16), is connected via a respective controllable valve (V2A, V3A, V2B, V3B) on both sides of the metering pump (PA, PB) to the return line (RLA, RLB) and that the return line includes controllable valves (V1A, V4A, V1B, V4B) between the metering pump and the two pig stations (MS1A, MS2A, MS1B, MS2B).

13. Supply system as claimed in one of Claims 10 to 12, **characterised in that** two similar supply circuits (A, B), each with the two pig stations (MS 1A, MS2A; MS1B, MS2B), the supply and return line (ZLA, RLA; ZLB, RLB) and the metering pump (PA, PB) are connected in parallel to the coating element (Z).

14. Supply system as claimed in Claim 13, **characterised in that** a common fluid reservoir (16) for the insulating medium is connected to both supply circuits (A, B).

15. Supply system as claimed in one of Claims 10 to 14, **characterised in that** connected to the coating element (Z) for cleaning in the event of a paint change there is a separate cleansing agent system (C), which includes a piggable cleansing agent supply line between two pig stations (24, 25) constituting an insulating gap for voltage isolation during the coating process.

## Revendications

1. Procédé d'alimentation d'un organe de revêtement (Z) pour le revêtement en série de pièces, telles que par exemple des carrosseries de véhicule, avec un matériau de revêtement qui, provenant d'un dispositif d'alimentation (FWA, FWB), est amené à l'organe de revêtement (Z) par une conduite d'amenée (ZLA, ZLB) qui s'étend entre un premier poste de raclage (MS1A, MS1B) se trouvant à proximité de l'organe de revêtement (Z) et un deuxième poste de raclage (MS2A, MS2B) se trouvant à proximité du dispositif d'alimentation (FWA, FWB), le matériau de revêtement étant transporté, dans la quantité volumique prédéterminée pour une opération de revêtement, entre des racles (M1A, M2A ; M1B, M2B) avec un fluide séparé, à travers la conduite d'amenée (ZLA, ZLB), en particulier pour le revêtement électrostatique avec un matériau de revêtement à faible valeur de resistance qui est amené, par un dispositif d'alimentation (FWA, FWB) mis à la terre, à l'organe de revêtement (Z) placé sous haute tension pendant le revêtement, et transporté ici avec un fluide isolant à travers la conduite d'amenée (ZLA, ZLB), **caractérisé en ce que** le matériau de revêtement est transporté jusqu'à l'organe de revêtement (Z) par une pompe de dosage (PA, PB) à travers laquelle ne circule que le fluide séparé servant de produit de poussée.

2. Procédé selon la revendication 1, **caractérisé en ce que** le produit de poussée est transporté par la pompe de dosage (PA, PB) à travers la conduite d'amenée (ZLA, ZLB), en direction du premier poste de raclage (MS1A, MS1B), et de là est renvoyé par une conduite de retour (RLA, RLB) menant au deuxième poste de raclage (MS2A, MS2B).

3. Procédé selon la revendication 1 ou 2, **caractérisé en ce qu'**au moment de l'introduction du matériau de revêtement entre les deux racles (M1A, M2A ; M1B, M2B), une quantité volumique correspondante du produit de poussée est transportée dans un récipient de compensation (16).

4. Procédé selon l'une des revendications précédentes, **caractérisé en ce que** les conduites d'amenée et de retour du circuit d'alimentation (A, B) sont remplies d'un fluide isolant, **en ce que** le matériau de revêtement est introduit au deuxième poste de raclage (MS2A, MS2B) entre les deux racles (M1A, M1B ; M2A, M2B), **en ce que** le matériau de revêtement, enfermé entre les racles, est transporté à travers la conduite d'amenée (ZLA, ZLB), jusqu'à ce que la racle avant (M1A, M1B) dans le sens du transport atteigne le premier poste de raclage (MS1A, MS1B), à cet instant la longueur du tronçon de conduite rempli de matériau isolant entre la racle arrière (M2A, M2B) et le deuxième poste de raclage (MS2A, MS2B) étant suffisante pour la séparation des potentiels entre l'organe de revêtement (Z) et le dispositif d'alimentation (FWA, FWB), et **en ce que** le matériau de revêtement est transporté ensuite par la pompe de dosage (PA, PB), à travers le fluide isolant et la racle arrière (M2A, M2B), jusqu'à l'organe de revêtement (Z), tandis que la racle avant (M1A, M1B) reste dans le premier poste de raclage (MS1A, MS1B).

5. Procédé selon l'une des revendications précédentes, **caractérisé en ce que** les deux racles (M1A, M2A ; M1B, M2B) sont ramenées de la pompe de dosage (PA, PB) refoulant le produit de poussée avec un sens de rotation inversé par rapport au mode de revêtement, à travers la conduite d'amenée (ZLA, ZLB), dans le deuxième poste de raclage (MS2A, MS2B).

6. Procédé selon l'une des revendications précédentes, **caractérisé en ce que** pendant le revêtement d'une pièce avec un matériau de revêtement provenant de la conduite d'amenée (ZLA) d'un premier circuit d'alimentation (A), un deuxième circuit d'alimentation (B) avec conduites d'amenée et de retour (ZLB, RLB) similaires et postes de raclage (MS1B, MS2B) et une pompe de dosage (BB) est préparé pour une opération de revêtement suivante, le matériau de revêtement du deuxième circuit d'alimentation (B) étant transporté à travers sa conduite d'amenée (ZLB) jusqu'à ce que la racle avant (M1B) atteigne son premier poste de raclage (MS1B).

7. Procédé selon l'une des revendications précédentes, **caractérisé en ce que** la pompe de dosage (PA, PB) transporte le produit de poussée avec un débit qui varie pendant le revêtement suivant la quantité de matériau de revêtement nécessaire à l'instant considéré.

8. Procédé selon l'une des revendications précédentes, **caractérisé en ce qu'**on utilise une racle (M1A, M2A, M1B, M2B) qui contient, entre des bords d'étanchéité avant et arrière (8, 8'), un volume intermédiaire (9) ouvert vers les parois intérieures des conduites, pour recevoir un produit de lavage nettoyant la conduite, et **en ce que** le produit de lavage est introduit dans l'un des postes de raclage (MS2A, MS2B, 24, 25) dans le volume intermédiaire (9) et est à nouveau évacué après utilisation dans l'un des postes de raclage.

9. Procédé selon l'une des revendications précédentes, **caractérisé en ce que** la conductibilité électrique du produit de poussée isolant est mesurée ou déterminée en continu périodiquement, et le produit de poussée est échangé contre un matériau (9) lorsqu'une valeur de conductibilité prédéterminée est dépassée.

10. Système d'alimentation pour le revêtement en série, en particulier électrostatique de pièces, telles que par exemple des carrosseries de véhicule, avec un matériau de revêtement en particulier présentant une faible valeur de résistance, qui est amené par un dispositif d'alimentation (FWA, FWB), et provenant d'un organe de revêtement (Z), à travers une conduite d'amenée (ZLA, ZLB), laquelle s'étend entre un premier poste de raclage (MS1A, MS1B) se trouvant à proximité de l'organe de revêtement (Z), et un deuxième poste de raclage (MS2A, MS2B) se trouvant à proximité du dispositif d'alimentation (FWA, FWB), **caractérisé en ce que** l'extrémité, se trouvant dans le premier poste de raclage (MS1A, MS1B), de la conduite d'amenée (ZLA, ZLB), est reliée, par une conduite de retour (RLA, RLB), à l'extrémité de la conduite d'amenée se trouvant dans le deuxième poste de raclage (MS2A, MS2B), qui contient une pompe de dosage (PA, PB) à travers laquelle ne circule qu'un produit servant de produit de poussée pour le matériau de revêtement.

11. Système d'alimentation selon la revendication 10, **caractérisé en ce que** de la conduite de retour (RLA, RLB) part une conduite (14A, 14B) menant à un récipient de compensation (16) pour le produit de poussée.

12. Système d'alimentation selon la revendication 11, **caractérisé en ce que** la conduite (14A, 14B), menant au récipient de compensation (16), est raccordée à la conduite de retour (RLA, RLB) par une soupape (V2A, V3A, V2B, V3B) commandable sur chacun des deux côtés de la pompe de dosage (PA, PB), et **en ce que** la conduite de retour contient des soupapes (V1A, V4A, V1B, V4B) commandables entre la pompe de dosage et les deux postes de raclage (MS1A, MS2A, MS1B, MS2B).

13. Système d'alimentation selon l'une des revendications 10 à 12, **caractérisé en ce que** deux circuits d'alimentation (A, B) identiques avec chacun les deux postes de raclage (MS1A, MS2A; MS1B, MS2B), les conduites d'amenée de retour (ZLA, RLA ; ZLB, RLB) et la pompe de dosage (PA, PB) sont raccordées parallèlement à l'organe de revêtement (Z).

14. Système d'alimentation selon la revendication 13, **caractérisé en ce qu'**un récipient de compensation (16) commun pour le produit isolant est relié aux deux circuits d'alimentation (A, B).

15. Système d'alimentation selon l'une des revendications 10 à 14, **caractérisé en ce qu'**à l'organe de revêtement (Z) est raccordé, pour le lavage en cas de changement de couleur, un système de produit de lavage (C) séparé qui contient une conduite d'amenée de produit de lavage (22) pouvant être raclée entre deux postes de raclage (24, 25), en tant que parcours isolant pour la séparation des potentiels pendant l'opération de revêtement.
